# EUROPÄISCHE PATENTSCHRIFT

(11) **EP 1 526 946 B1**
(45) Veröffentlichungstag und Bekanntmachung des Hinweises auf die Patenterteilung: **05.01.2011**
(21) Anmeldenummer: 03784116.0
(22) Anmeldetag: 30.07.2003
(51) Int. Cl.: B24B 5/12, B24B 5/14

(54) **VERFAHREN UND SYSTEM ZUM SCHLEIFEN EINES MIT EINER LÄNGSBOHRUNG VERSEHENEN ROTATIONSSYMMETRISCHEN MASCHINENBAUTEILS**
METHOD AND SYSTEM FOR GRINDING A ROTATIONALLY SYMMETRIC MACHINE PART COMPRISING A LONGITUDINAL BOREHOLE
PROCEDE ET SYSTEME DE POLISSAGE D'UN PIECE DE MACHINE A SYMETRIE DE REVOLUTION COMPRENANT UN ALESAGE LONGITUDINAL

(30) Priorität: 05.08.2002 DE 10235808
(43) Veröffentlichungstag der Anmeldung: 04.05.2005
(73) Patentinhaber: Erwin Junker Maschinenfabrik GmbH, 77787 Nordrach (DE)
(72) Erfinder: JUNKER, Erwin, 77815 Bühl/Baden (DE)
(74) Vertreter: Leske, Thomas
(86) Internationale Anmeldenummer: PCT/EP2003/008437
(87) Internationale Veröffentlichungsnummer: WO 2004/014606

(56) Entgegenhaltungen:
- EP-A- 0 361 446
- EP-A- 0 457 016
- GB-A- 191 222 457
- BRYCHTA Z: "KOMPLETT IN EINER AUFSPANNUNG SCHLEIFEN" WERKSTATT UND BETRIEB, CARL HANSER VERLAG. MUNCHEN, DE, Bd. 132, Nr. 5, Mai 1999 (1999-05), Seiten 101-103, XP000824367 ISSN: 0043-2792

## Beschreibung

Die Erfindung betrifft ein Verfahren zum Schleifen eines mit einer Längsbohrung versehenen rotationssymmetrischen Maschinenbauteils, dessen eine stirnseitige Endfläche als Wirkfläche in der Form eines insbesondere flachen Kegelstumpfmantels mit im Querschnitt geradliniger oder gewölbter Kontur ausgebildet ist, gemäß dem Oberbegriff des Anspruchs 1.

Die mit diesem Verfahren zu schleifenden Maschinenbauteile liegen beispielsweise in Getrieben mit stufenlos veränderlicher Übersetzung vor, wie sie in Kraftfahrzeugen benötigt werden. Dabei stehen sich zwei Maschinenbauteile mit einander zugewandten Wirkflächen gegenüber. Die Wirkflächen bilden somit einen Ringraum mit annähernd keilförmigem Querschnitt, in dem ein Zugglied wie beispielsweise eine Kette oder ein Riemen je nach der Entfernung der Wirkflächen voneinander zwischen unterschiedlichen Radien hin- und herwandert. Da ein derartiges Getriebe sehr exakt arbeiten und große Drehmomente übertragen muß, werden an die Maßhaltigkeit und die Oberflächenqualität der Maschinenbauteile hohe Anforderungen gestellt. Das gilt auch für die zugehörigen Schleifvorgänge, insbesondere beim Schleifen der Wirkfläche.

Das eingangs genannte Verfahren wird nach dem aus der betrieblichen Praxis bekannten Stand der Technik in Einzeloperationen, das heißt in mehreren Aufspannungen, durchgeführt. Hierbei wird die Wirkfläche mittels Korundschleifscheiben im Schrägeinstechverfahren geschliffen. Zum Innenrundschleifen der an dem Maschinenbauteil befindlichen Längsbohrung muss sodann das Maschinenbauteil in einer anderen Maschine aufgespannt werden, wo mit einer entsprechend kleinen Schleifscheibe das Innenrundschleifen der Bohrungswandung erfolgen kann.

Das bekannte Verfahren weist verschiedene Nachteile auf. Zunächst sind Schleifscheiben von Kegelform oder mit stark abgestuftem Durchmesser erforderlich, die schwierig herzustellen und abzurichten sind. Bei derartigen Schleifscheiben mit Umfangsbereichen von stark unterschiedlichem Durchmesser sind auch die Umfangsgeschwindigkeiten der schleifenden Bereiche unterschiedlich. Das bedeutet, dass die entscheidende Schnittgeschwindigkeit an der Schleifstelle unterschiedlich sein muß und daher nicht überall optimal sein kann. Das führt im Ergebnis zu Bereichen von unterschiedlicher Rauhigkeit, die sich an der Wirkfläche nachteilig auswirkt. Schließlich ergeben sich auch Probleme bei der Kühlung mittels der üblichen Emulsionen und Schleiföle. Beim Schrägeinstechschleifen entsteht nämlich an der Schleifstelle ein sich verengender Keil, dem der Kühlschmierstoff nicht optimal zugeführt werden kann. Das Ergebnis ist somit eine ungleichmäßige Kühlung der Schleifstelle. Auf alle diese Schwierigkeiten ist es zurückzuführen, dass man das eingangs genannte bekannte Verfahren bisher mit Korundschleifscheiben durchgeführt hat, die eine wesentlich geringere Standzeit haben und öfter abgerichtet werden müssen als die inzwischen weit verbreiteten CBN-Scheiben.

Die DD 143 700 behandelt eine Vorrichtung zum Schleifen von Wolframtellern, die unter anderem als rotierende Elektroden in Röntgenröhren ihre Anwendung finden. Dieser Wolframteller hat nach der zeichnerischen Darstellung die Kontur eines Kegelstumpfes, bei dem die Neigung der Mantellinie gegenüber der Basis etwa 30° beträgt. Bei dieser bekannten Vorrichtung wird der Wolframteller in einer Werkstückhalterung eingespannt, die gegenüber dem Vorrichtungsgestell um eine lotrechte Achse schwenkbar ist. Gegenüber der Werkstückhalterung befindet sich ein Längssupport, der in einer waagerechten Ebene verschiebbar ist. Auf dem Längssupport ist ein Kreuzschlitten angeordnet, der eine Schleifspindel zum Antrieb einer kleinen zylindrischen Schleifscheibe trägt, die zum Innenschleifen einer Bohrung in dem Wolframteller dient. Getrennt von diesem Kreuzschlitten trägt der Längssupport ferner eine starre Elektroschleifspindel zum Antrieb einer kegeligen Schleifscheibe. Mit der kegeligen Schleifscheibe sollen eine Stirnfläche sowie der kegelmantelförmige Bereich des Wolframtellers geschliffen werden. Hierzu müssen durch Verschwenken der Werkstückhalterung und Verschieben des Längssupportes sowie durch von Hand zu betätigende Vorschubsteuerungen die kegelige Schleifscheibe und der Wolframteller in die richtige Position zueinander gebracht werden. Etwas anderes als ein Schrägschleifen im Bereich des Kegelmantels ist der DD 143 700 nicht zu entnehmen. Die teilweise von Hand zu bedienende bekannte Vorrichtung ist umständlich und mit handwerklichen Geschick zu bedienen.

Aus der EP 1 022 091 A2 ist eine Werkzeugmaschine zum Schleifen von Werkstücken bekannt, bei der sich zwei zylindrische Schleifscheiben unterschiedlicher Größe auf einem Revolver befinden, der seinerseits auf einem verschiebbaren Schlitten angeordnet ist. Durch Verschwenken des Revolvers um 180° können die beiden Schleifscheiben wahlweise zur Anlage an unterschiedliche Bereiche eines rotationssymmetrischen Werkstückes gebracht werden. Das Werkstück ist in einer Werkstückaufnahme angeordnet, die ihrerseits auf einem Schlitten in Längsrichtung des Werkstückes verschiebbar ist. Zum Schleifen wird das Werkstück in Rotation versetzt. Bei dieser bekannten Werkzeugmaschine kann zudem die Werkstückaufnahme um einen Winkel von +/- 30° schräg zur Verschiebungsrichtung der Werkstückaufnahme eingestellt werden. In der EP 1 022 091 A2 ist nicht erläutert, wie das Schleifen bei Schrägstellung der Werkstückaufnahme vor sich gehen soll. Da aber das Verschwenken des die Schleifscheiben tragenden Revolvers ausdrücklich in Schritten von 90° erfolgend angegeben ist, liegt der Schluss nahe, dass auch bei dieser bekannten Werkzeugmaschine an ein Längsschleifen mit einer Schleifscheibe gedacht ist, wenn kegelige Außenkonturen mit erheblichem Neigungswinkel des Kegels geschliffen werden sollen.

JP 2000-271827 beschreibt das Schleifen von Maschinenbauteilen, deren eine stirnseitige Endfläche als Wirkfläche 24 in der Form eines flachen Kegelstumpfmantels mit im Querschnitt geradliniger Kontur ausgebildet ist und zeigen deutlich, wie der Fachmann bisher beim Schleifen derartiger Werkstücke vorgegangen ist. Dabei wird die Wirkfläche des Maschinenbauteils geschliffen, indem eine Schleifscheibe mit konischer Kontur radial entlang der Wirkfläche geführt wird. Die Bewegung erfolgt dabei in zwei zueinander senkrechten Komponenten Hierzu ist die Schleifspindel 53, 54 auf einem Kreuzschlitten angeordnet. Es erfolgt also ein Umfangslängsschleifen in einer Richtung A mit Zustellung in einer dazu senkrechten Richtung B. Da von einer Schwenkbarkeit der Schleifspindel nichts gesagt ist, ist die gesamte Anordnung einschließlich der konisch konturierten ersten Schleifscheibe auf ganz bestimmte Winkelverhältnisse an dem zu schleifenden Maschinenbauteil festgelegt.

Der Erfindung liegt demgegenüber die Aufgabe zugrunde, ein Verfahren der eingangs zuerst genannten Art anzugeben, mit dem die Bearbeitungszeit verkürzt und dennoch ein besseres Schleifergebnis erzielt wird.

Für das mit Anspruch 7 beanspruchte System gilt sinngemäß dieselbe Aufgabe.

Die Lösung dieser Aufgabe besteht gemäß den im kennzeichnenden Teil des Anspruchs 1 aufgeführten Verfahrenschritten darin, dass an dem einseitig an seinem Außenumfang gehalterten Maschinenbauteil zuerst die Wirkfläche im Senkrecht-Schleifverfahren geschliffen wird, indem eine erste zylindrische Schleifscheibe mit ihrer rotierenden Umfangsfläche senkrecht gegen die Wirkfläche zugestellt wird, indem das Maschinenbauteil in Richtung seiner Rotations- und Längsachse gegenüber der ersten Schleifscheibe verschoben wir, wobei die axiale Erstreckung der ersten Schleifscheibe die radiale Schrägerstreckung der Wirkfläche überdeckt, und dass sodann in derselben Aufspannung die Innenwand der Längsbohrung geschliffen wird, indem eine zweite Schleifscheibe von kleinerem Durchmesser durch Verschwenken eines Schleifspindelstockes, der mindestens die erste und die zweite Schleifscheibe trägt, in die Längsbohrung des Maschinenbauteils eingebracht und radial gegen die Innenwand zugestellt wird.

Bei dem erfindungsgemäßen Verfahren verbleibt somit das zu schleifende Maschinenbauteil in einer einzigen Aufspannung, in der sämtliche Schleifvorgänge vorgenommen werden. Das wird ermöglicht, indem zuerst eine erste zylindrische Schleifscheibe senkrecht gegen die Wirkfläche angestellt wird und danach eine zweite zylindrische Schleifscheibe von kleinerem Durchmesser in die Längsbohrung des Maschinenbauteils eingebracht und radial gegen die Innenwand angestellt wird. Die Möglichkeiten, zwei unterschiedliche Schleifscheiben an unterschiedlichen Bearbeitungsflächen ein und desselben Werkstücks zur Wirkung zu bringen, sind dabei dem Fachmann allgemein bekannt.

Als Besonderheit kommt bei der erfindungsgemäßen Lösung hinzu, dass die erste Schleifscheibe mit ihrer rotierenden Umfangsfläche senkrecht gegen die geneigt verlaufende Wirkfläche angestellt wird, wobei die axiale Erstreckung oder die Breite der ersten Schleifscheibe die radiale Schrägerstreckung der Wirkfläche überdeckt.

Damit wird die Wirkfläche mit der zylindrischen Umfangsfläche der Schleifscheibe im Senkrecht-Schleifverfahren geschliffen, wobei durch eine gegenseitige Relativverschiebung die Zustellung bewirkt wird.

Als Vorteil ergibt sich eine gleichbleibende Schnittgeschwindigkeit über die gesamte Breite der Schleifscheibe. Damit ist eine erhöhte Oberflächengüte und Oberflächenstruktur gewährleistet. Hinzu kommt, dass optimierte Abrichtparameter beim Abrichten der Schleifscheibe erhalten werden, weil beim Abrichten dieselben Parameter, nämlich eine identische Abrichtgeschwindigkeit wie beim Schleifen sowie gleiche Drehzahlverhältnisse und Vorschubwerte erreicht werden. Weil die Schnittgeschwindigkeit der Schleifscheibe über die Wirkfläche gleich bleibt, ist auch die erzielbare Oberflächenrauhigkeit gleichbleibend. Durch die gleiche Schnittgeschwindigkeit der Schleifscheibe über die komplette Kegelfläche können auch optimale Werte für das Zerspanvolumen pro Zeiteinheit erreicht werden.

Beim Schrägeinstechschleifen dagegen ist dies nicht der Fall. Geht man beim Außendurchmesser der kegelförmigen Wirkfläche von einem Wert von beispielsweise 190 mm aus und einem an die Wirkfläche anschließenden mittleren Durchmesser (im Bereich der Längsbohrung) von etwa 40 mm, so ändert sich die Werkstückgeschwindigkeit durch die Rotation des Werkstückes während des Schleifens um den Faktor 4,75. Die Höhe der Kegelfläche beträgt somit ca. 75 mm.

Bei einem angenommenen Durchmesser der Korundschleifscheibe von 750 mm beträgt dann die Schnittgeschwindigkeit am Außendurchmesser der Kegelfläche ca. 80 % der Schnittgeschwindigkeit der Schleifscheibe am kleinen Durchmesser der Kegelfläche. Dies ist gegenläufig zum Zerspanvolumen, da dieses am großen Durchmesser an der Kegelfläche am größten ist. Dadurch wird durch die senkrecht angestellte Schleifscheibe auf die Kegelfläche das Schnittgeschwindigkeitsverhältnis zum Zerspanvolumen, das über die Kegelfläche abgetragen werden muss, wesentlich verbessert.

Es ergeben sich weiterhin deutlich verbesserte Verhältnisse beim Kühlen der Schleifzone, weil beim Schleifen der Wirkfläche praktisch dieselben Verhältnisse wie beim Senkrechtschleifen vorliegen, so dass eine gleichbleibende schmale Kühlzone vorliegt, der der Kühlschmierstoff gut zugeführt werden kann und die er auch schnell wieder verlässt.

Insgesamt ergeben sich derartige Vorteile, dass das erfindungsgemäße Schleifverfahren bestens mit keramisch gebundenem CBN-Schleifscheiben durchgeführt werden kann. Insgesamt wird eine deutlich verkürzte Taktzahl auf modernen Bearbeitungsmaschinen bei gleichzeitig erheblich verbessertem Schleifergebnis erzielt.

Grundsätzlich wäre es zwar möglich, dass die erste Schleifscheibe in streng radialer Richtung an die zu schleifende Wirkfläche des Maschinenbauteils angestellt werden kann, indem die erste Schleifspindel quer zu ihrer Längserstreckung und in schräger Richtung auf das Maschinenteil zu bewegt wird. Das Maschinenbauteil müsste in diesem Fall an einer gleichbleibenden Stelle des zugehörigen Maschinenbettes angeordnet sein. Die zur Durchführung des Verfahrens erforderliche Vorrichtung wird jedoch einfacher, wenn gemäß dem erfindungsgemäßen Verfahren die Zustellung dadurch erfolgt, dass das Maschinenbauteil in Richtung seiner Rotations- und Längsachse gegenüber der ersten Schleifscheibe verschoben wird. Von dieser Bewegung entfällt auf die Schleifstelle an der Wirkfläche nur eine schräg gerichtete Komponente, die aber nur um einen geringen Betrag von der Richtung der Längsachse abweicht, so dass fast noch ein Senkrechtschleifen im üblichen Sinne vorliegt. Es ergibt sich eine geringere Kraftkomponente in radialer Richtung der Wirkfläche, so dass mit optimierten Vorschüben beim Schleifen der Lauffläche gearbeitet werden kann. Auch dadurch wird die Schleifzeit verringert, und es ergeben sich dennoch verbesserte Genauigkeiten im Schleifzustand der Wirkfläche.

Das anschließende Innenschleifen der Längsbohrung kann durch Längsschleifen vorgenommen werden. Dabei kommt auch die Verfahrensweise des Schälschleifens in Frage, bei dem sofort auf den Enddurchmesser geschliffen wird. Es ist aber auch möglich, dass die Innenwand der Längsbohrung durch Einstechschleifen geschliffen wird.

Das letzte Verfahren kommt besonders dann in Frage, wenn gemäß einer weiteren vorteilhaften Verfahrensvariante von der Innenwand der Längsbohrung einzelne axiale Abschnitte geschliffen werden.

Bei einer weiteren Ausgestaltung des erfindungsgemäßen Verfahrens sind mindestens drei Schleifscheiben vorgesehen, die durch Verschwenken von drei die Schleifscheiben tragenden Schleifspindeln in ihre Wirkstellung gebracht werden. Durch das in dieser Weise erweiterte Verfahren können weitere Schleifvorgänge durchgeführt werden, oder es kann zum Beispiel das Innenrundschleifen auch in den üblichen Stufen des Vor- und Fertigschleifens erfolgen.

Schließlich ist die Reihenfolge nicht zwingend, wonach zuerst die Wirkfläche des Maschinenbauteils und sodann die Innenwände der Längsbohrung geschliffen werden. Auch die umgekehrte Reihenfolge ist grundsätzlich möglich. Der Schleiffachmann wird die Reihenfolge der Vorgänge je nach der Gestaltung des Maschinenbauteils festlegen, weil hierbei die Höhe der Erwärmung beim Schleifen sowie die Art des Einspannens von Bedeutung ist.

Gemäß Anspruch 7 betrifft die Erfindung auch ein System, bestehend aus einer Schleifvorrichtung und einem rotationssymmetrischen Maschinenbauteil der eingangs schon im Zusammenhang mit dem Verfahren erwähnten bekannten Art, wobei das Maschinenbauteil in der Schleifvorrichtung geschliffen wird. Das System ist versehen
- mit einer Spanneinrichtung zum einseitigen Einspannen des Maschinenbauteils an seinem Außenumfang und zu seinem Drehantrieb,
- mit einem Schleifspindelschlitten, der in einer quer zu der Rotations- und Längsachse des Maschinenbauteils verlaufenden Richtung verfahrbar ist,
- mit einer Einrichtung zur Längsverschiebung des Maschinenbauteils in Richtung seiner Rotations- und Längsachse,
- mit einem Schleifspindelstock, der über eine senkrecht zu der Verschiebungsebene des Schleifspindelschlittens verlaufende Schwenkachse an diesem befestigt ist und mindestens zwei jeweils für sich in Wirkstellung schwenkbare Schleifspindeln trägt,
- mit einer an der ersten Schleifspindel angeordneten und durch diese angetriebenen ersten zylindrischen Schleifscheibe, die zum Senkrechtschleifen der an dem Maschinenbauteil befindlichen Wirkfläche bestimmt ist sowie eine axiale Erstreckung aufweist, die größer ist als die radiale Schrägerstreckung der Wirkfläche,
- und mit einer an der zweiten Schleifspindel angeordneten und durch diese - angetriebenen zweiten zylindrischen Schleifscheibe, die einen kleineren Durchmesser als die erste Schleifscheibe aufweist und zum Innenrundschleifen der Längsbohrung des Maschinenbauteils bestimmt ist,
- wobei je nach Schwenkstellung des Schleifspindelstockes entweder die erste Schleifscheibe mit ihrer rotierenden Umfangsfläche an der zu schleifenden Wirkfläche des Maschinenbauteils anliegt und durch Längsverschiebung des Maschinenbauteils (5) ein Senkrecht-Schleifen der Wirkfläche (24) bewirkt oder die Achse der zweiten Schleifscheibe im Abstand parallel zur Rotations- und Längsachse des Maschinenbauteils verläuft.

Wird beim Betreiben dieses Systems nach dem eingangs beschriebenen Verfahren vorgegangen, so wird zunächst der Schleifspindelschlitten in der richtigen Weise an das eingespannte Maschinenbauteil herangefahren und der Schleifspindelstock derart gedreht, dass die erste Schleifspindel mit der zylindrischen Umfangsfläche der an ihr angebrachten ersten Schleifscheibe an die Wirkfläche des Maschinenbauteils angestellt ist. Die erste Schleifspindel muß hierbei eine Winkelstellung gegenüber der Rotations- und Längsachse des Maschinenbauteils einnehmen, die weniger als 90° beträgt. Sodann kann die Wirkfläche durch die erste Schleifscheibe im Senkrechtschleifverfahren, das heißt mit dessen bekannten Vorteilen geschliffen werden. Anschließend wird der Schleifspindelschlitten quer zur Rotations- und Längsachse des Maschinenbauteils etwas nach außen gefahren und der auf dem Schleifspindelschlitten befindliche Schleifspindelstock um seine Schwenkachse verdreht, bis die Rotationsachse der zweiten Schleifspindel mit der zugehörigen zweiten Schleifscheibe etwa in der Rotations- und Längsachse des Maschinenbauteils liegt. Die zweite Schleifscheibe wird sodann in die Längsbohrung des Maschinenbauteils eingefahren und radial zugestellt, so dass das Innenrundschleifen der Längsbohrung vorgenommen wird. Auf diese Weise sind alle notwendigen Schleifvorgänge an dem Maschinenbauteil in einer einzigen Aufspannung erledigt. Voraussetzung ist allerdings in jedem Fall eine erste Schleifscheibe, deren Axialerstreckung oder -breite größer ist als die Schrägerstreckung der Wirkfläche, weil nur dadurch das Senkrechtschleifverfahren der Wirkfläche mit allen seinen Vorteilen erfolgen kann.

Eine konstruktiv vorteilhafte Weiterbildung des erfindungsgemäßen Systems besteht darin, dass bei der Anordnung von zwei Schleifspindeln an dem Schleifspindelstock deren Achsen parallel zueinander verlaufen und die beiden Schleifscheiben an derselben Seite des Schleifspindelstocks angebracht sind. Auf diese Weise ergibt sich ein Wechsel zwischen den beiden Bearbeitungsvorgängen mit nur geringen Verschiebe- und Schwenkwegen des Schleifspindelstocks.

Sind weitere Schleifvorgänge durchzuführen oder soll einer der Einzelvorgänge in mehreren Stufen erfolgen, so kann es vorteilhaft sein, wenn gemäß einer weiteren Ausbildung an dem Schleifspindelstock drei Schleifspindeln im Winkelabstand von jeweils 120 ° mit je einer Schleifscheibe angebracht sind. Hierbei wird dann wahlweise jeweils eine der drei Schleifspindeln in die Wirkstellung gebracht.

Vorteilhaft ist die Spanneinrichtung ein Spannfutter mit zentral verstellbaren Spannbacken, das auch zur Rotation angetrieben wird. Derartige Spannfutter haben sich als zuverlässig bewährt und sind bekannt.

Gemäß einer weiteren Ausgestaltung ist es vorteilhaft, wenn die Spanneinrichtung sich auf einem Schleiftisch befindet, der gegenüber dem Schleifspindelschlitten in der Rotations- und Längsachse des Maschinenbauteils verfahrbar ist. Die Zustellbewegung beim Schleifen der Wirkfläche wird dann vorgenommen, indem der Schleiftisch mit dem Maschinenbauteil gegenüber der ersten Schleifscheibe in Längsrichtung des Maschinenbauteils verfahren wird.

Die Erfindung wird anschließend in einem Ausführungsbeispiel anhand von Figuren noch näher erläutert. Die Figuren zeigen das Folgende:
Figur 1 ist eine Ansicht die zu dem erfindungsgemäßen System gehörende Vorrichtung in einer ersten Bearbeitungsphase.
Figur 2 stellt eine der Figur 1 entsprechende Ansicht in der darauffolgenden Bearbeitungsphase dar.
Figur 3 hat eine Schnittdarstellung des zu schleifenden Maschinenbauteils zum Gegenstand.
Figur 4 erläutert die Durchführung des erfindungsgemäßen Verfahrens in der ersten Bearbeitungsphase.
Figur 5 ist die der Figur 4 entsprechende Darstellung der zweiten Bearbeitungsphase.

Figur 1 erläutert zunächst schematisch das erfindungsgemäße System, mit dem das erfindungsgemäße Verfahren durchgeführt werden kann. Hierbei ist eine Vorrichtung zum Schleifen des Maschinenbauteils in der Ansicht von oben gezeigt. Auf einem Maschinenbett 1 befindet sich ein Werkstückspindelstock 2. Dieser ist mit einem Spannfutter 3 versehen, das zur Drehung angetrieben ist und an dem sich vier Spannbacken 4 befinden, die zentral gesteuert werden. Mit 5 ist das zu schleifende Maschinenbauteil bezeichnet, das anschließend noch genauer erläutert wird.

Der Werkstückspindelstock 2 hat eine Längsachse 6, die zugleich die Drehachse des Spannfutters 3 bedeutet. Wenn das Maschinenbauteil 5 in dem Spannfutter eingespannt ist, so haben der Werkstückspindelstock und das Maschinenbauteil 5 eine übereinstimmende gemeinsame Rotations- und Längsachse.

In dem dargestellten Ausführungsbeispiel ist der Werkstückspindelstock 2 an einem Schleiftisch 7 befestigt. Zusammen mit dem Werkstückspindelstock 2 wird der Schleiftisch 7 in Richtung der Längsachse 6 verfahren, die zugleich die übliche Z-Achse im Sinne einer CNC-Steuerung ist.

Auf dem Maschinenbett 1 befindet sich weiterhin ein Schleifspindelschlitten 9, der mittels eines Verstellmotors 8 in einer Richtung quer zu der Längsachse 6 des Werkstückspindelstocks 2 verfahren werden kann. An dem Schleifspindelschlitten 9 ist ein Schleifspindelstock 10 um eine Schwenkachse 11 verschwenkbar angeordnet. Die Schwenkrichtung ist durch den Drehpfeil B angedeutet. Die Schwenkachse steht senkrecht auf dem Schleifspindelschlitten 9 und wird damit im Normalfall lotrecht verlaufen.

An dem Schleifspindelstock befinden sich eine erste Schleifspindel 12 und eine zweite Schleifspindel 13. Die Dreh- und Antriebsachsen der beiden Schleifspindeln verlaufen parallel. An der Schleifspindel 12 ist eine erste Schleifscheibe 14 befestigt. Die Schleifspindel 13 ist mit einer zweiten Schleifscheibe 16 ausgestattet, die auf einem Schleifdorn 15 befestigt ist. Wie die Figur 1 deutlich zeigt, sind die erste Schleifscheibe 14 und die zweite Schleifscheibe 16 beide auf derselben Seite des Schleifspindelstocks 10 angeordnet.

In Figur 1 ist die erste Bearbeitungsphase des Schleifvorganges dargestellt, in der die erste Schleifscheibe 14 mit ihrer Umfangsfläche an der zu schleifenden Wirkfläche des Maschinenbauteils 5 anliegt.

Figur 2 hingegen stellt bei sonst gleicher Ansicht die zweite Bearbeitungsphase dar, in der die Achse der zweiten Schleifscheibe 16 in Abstand parallel zur Längsachse 6 des Werkstückspindelstocks 2 verläuft.

Um von der Stellung gemäß Figur 1 in die Stellung gemäß Figur 2 zu gelangen, muß zunächst der Schleifspindelschlitten 9 in Richtung der X-Achse, also quer zur Richtung der Längsachse 6, etwas nach außen gefahren werden. Sodann kann der Schleifspindelstock 10 auf dem Schleifspindelschlitten 9 um einen Winkel von etwas mehr als 90 ° verschwenkt werden, wonach die zweite Schleifspindel 13 mit der zweiten Schleifscheibe 16 die aus Figur 2 ersichtliche Stellung einnimmt. Die Schwenkbewegung ist auch in Figur 2 wieder durch den Drehpfeil B angedeutet.

Figur 3 zeigt das zu schleifende Maschinenbauteil 5 in einer vergrößerten Schnittansicht. Das Maschinenbauteil ist rotationssymmetrisch zu der Rotations- und Längsachse 17. Es besteht aus einem Nabenteil 18 und einem Kegelflansch 19 und ist auf seiner gesamten Länge von der Längsbohrung 20 durchsetzt.

Die Längsbohrung kann abgestuft sein, so dass nicht auf der gesamten Länge geschliffen werden muß. Im allgemeinen reicht es, wenn die Längsbohrung auf den axialen Abschnitten 21, 22 und 23 geschliffen wird. Der Kegelflansch 19 ist an seiner großen Stirn- und Endfläche nach Art eines flachen Kegelstumpfes mit im Querschnitt geradliniger Kontur ausgebildet.

Das dargestellte Maschinenbauteil dient als Kegelscheibe in einem stufenlosen Getriebe; im zusammengebauten Zustand gleitet auf der Wirkfläche 24 eine Kette, ein Riemen oder dergleichen. Dabei stehen sich zwei Wirkflächen 24 gegenüber; durch Ändern des gegenseitigen Abstandes kann der Radius, auf dem die Kette oder der Riemen gleitet, verändert werden, wodurch sich unterschiedliche Übersetzungsverhältnisse ergeben. Somit wird deutlich, wie wichtig das genaue und sorgfältige Schleifen der Wirkfläche 24 für die Funktion des fertigen stufenlosen Getriebes ist.

Das in Figur 3 dargestellte Maschinenbauteil weist eine zylindrische Spannfläche 25 und ebene Anschlagfläche 26 auf, die zum Einspannen in dem schon erwähnten Spannfutter 3 dienen. Die Spannbacken 4 umschließen dabei die zylindrische Spannfläche 25, während der Axialanschlag durch die Anschlagfläche 26 auf die Spannbacken 4 gewährleistet ist. Das Maschinenbauteil 5 ist damit einseitig außen gespannt, so dass die gesamte Stirnfläche, die sich in Figur 3 auf der rechten Seite befindet, und vor allem die Wirkfläche 24 für die Bearbeitung frei sind. Außerdem kann eine kleine Schleifscheibe in die Längsbohrung 20 zum Zwecke des Innenschleifens eingeführt werden.

In Figur 4 ist die erste Bearbeitungsphase dargestellt, in der die Wirkfläche 24 des Maschinenbauteils 5 durch Senkrechtschleifen geschliffen wird.

Hierbei wird zunächst - wie schon erwähnt - das Maschinenbauteil 5 zwischen die Spannbacken 4 des Spannfutters 3 eingespannt. Die Werkstückspindel wird sodann zur Drehung angetrieben, in der Regel durch einen drehzahlgeregelten Elektromotor. Damit rotiert das Maschinenbauteil 5 um seine Rotations- und Längsachse 17, die nunmehr mit der Längsachse 6 des Werkstückspindelstocks 2 identisch ist.

Die erste Schleifspindel 12 mit der ersten Schleifscheibe 14 hat die schon anhand von Figur 1 beschriebene Stellung. Indem nun der Maschinentisch 7 mit dem Werkstückspindelstock 2 in Richtung der Z-Achse in Figur 4 nach rechts verschoben wird, ergibt sich die Zustellung der rotierenden ersten Schleifscheibe gegen die Wirkfläche 24 des Maschinenbauteils 5. Die axiale Erstreckung 28 der zweiten Schleifscheibe 14 ist etwas größer als die radiale Schrägerstreckung des Maschinenbauteils 5. Somit wird die gesamte Wirkfläche 24 durch die erste Schleifscheibe 14 im Senkrechtschleifverfahren mit den eingangs beschriebenen Vorteilen geschliffen.

Die erste Schleifscheibe 14 ist eine keramisch gebundene CBN-Scheibe, die lange Standzeiten gewährleistet.

Figur 5 veranschaulicht die zweite Bearbeitungsphase, die der Ansicht gemäß Figur 2 entspricht. In der Darstellung gemäß Figur 5 ist die zweite Schleifscheibe 16 bereits in die Längsbohrung 20 eingefahren und bearbeitet den axialen Abschnitt 21 der Längsbohrung 20. Die Drehachse der zweiten Schleifscheibe 16 befindet sich im Abstand parallel zur gemeinsamen Längsachse 6 des Werkstückspindelstocks 2 und des Maschinenbauteils 5. In dieser Phase wird ein Innenrundschleifen an den Abschnitten 21, 22 und 23 der Längsbohrung 20 vorgenommen, wobei dieses Rundschleifen als Längsschleifen, Schälschleifen oder Einstechschleifen erfolgen kann.

### Bezugsziffernliste

- 1: Maschinenbett
- 2: Werkstückspindelstock
- 3: Spannfutter
- 4: Spannbacken
- 5: Maschinenbauteil
- 6: Längsachse
- 7: Schleiftisch
- 8: Verstellmotor
- 9: Schleifspindelschlitten
- 10: Schleifspindelstock
- 11: Schwenkachse
- 12: erste Schleifspindel
- 13: zweite Schleifspindel
- 14: erste Schleifscheibe
- 15: Schleifdorn
- 16: zweite Schleifscheibe
- 17: Rotations- und Längsachse
- 18: Nabenteil
- 19: Kegelflansch
- 20: Längsbohrung
- 21: axialer Abschnitt
- 22: axialer Abschnitt
- 23: axialer Abschnitt
- 24: Wirkfläche
- 25: Spannfläche
- 26: Anschlagfläche
- 27: Berührungslinie
- 28: axiale Erstreckung

## Patentansprüche

1. Verfahren zum Schleifen eines mit einer Längsbohrung (20) versehenen rotationssymmetrischen Maschinenbauteils (5), dessen eine stirnseitige Endfläche als Wirkfläche (24) in der Form eines flachen Kegelstumpfmantels mit im Querschnitt geradliniger Kontur ausgebildet ist, **dadurch gekennzeichnet, dass** an dem einseitig an seinem Außenumfang gehalterten Maschinenbauteil (5) zuerst die Wirkfläche (24) im Senkrecht-Schleifverfahren geschliffen wird, indem eine erste zylindrische Schleifscheibe (14) mit ihrer rotierenden Umfangsfläche senkrecht gegen die Wirkfläche (24) zugestellt wird, indem das Maschinenbauteil (5) in Richtung seiner Rotations- und Längsachse (17) gegenüber der ersten Schleifscheibe (14) verschoben wird, wobei die axiale Erstreckung (28) der ersten Schleifscheibe (14) die radiale Schrägerstreckung der Wirkfläche (24) überdeckt, und dass sodann in derselben Aufspannung die Innenwand der Längsbohrung (20) geschliffen wird, indem eine zweite Schleifscheibe (16) von kleinerem Durchmesser durch Verschwenken eines Schleifspindelstockes (10), der mindestens die erste (14) und die zweite (16) Schleifscheibe trägt, in die Längsbohrung (20) des Maschinenbauteils (5) eingebracht und radial gegen die Innenwand zugestellt wird.

2. Verfahren nach Anspruch 1, **dadurch gekennzeichnet, dass** die Innenwand der Längsbohrung (20) durch Längsschleifen geschliffen wird.

3. Verfahren nach Anspruch 2, **dadurch gekennzeichnet, dass** die Innenwand der Längsbohrung (20) durch Schälschleifen geschliffen wird.

4. Verfahren nach Anspruch 1, **dadurch gekennzeichnet, dass** die Innenwand der Längsbohrung (20) durch Einstechschleifen geschliffen wird.

5. Verfahren nach einem der vorhergehenden Ansprüche, **dadurch gekennzeichnet, dass** von der Innenwand der Längsbohrung (20) einzelne axiale Abschnitte (21, 22, 23) geschliffen werden.

6. Verfahren nach einem der vorhergehenden Ansprüche, **dadurch gekennzeichnet, dass** mindestens drei Schleifscheiben durch Verschwenken von drei die Schleifscheiben tragenden Schleifspindeln in ihre Wirkstellung gebracht werden.

7. System, bestehend aus einer Schleifvorrichtung und einem mit einer Längsbohrung (20) versehenen rotationssymmetrischen Maschinenbauteil (5), dessen eine stirnseitige Endfläche als Wirkfläche (24) in der Form eines flachen Kegelstumpfmantels mit im Querschnitt geradliniger Kontur ausgebildet ist, wobei das Maschinenbauteil in der Schleifvorrichtung geschliffen wird,
- mit einer Spanneinrichtung zum einseitigen Einspannen des Maschinenbauteils (5) an seinem Außenumfang und zu seinem Drehantrieb,
- mit einem Schleifspindelschlitten (9), der in einer quer zu der Rotations- und Längsachse (17) des Maschinenbauteils (5) verlaufenden Richtung verfahrbar ist,
- mit einer Einrichtung zur Längsverschiebung des Maschinenbauteils (5) in Richtung seiner Rotations- und Längsachse (17),
- mit einem Schleifspindelstock (10), der über eine senkrecht zu der Verschiebungsebene des Schleifspindelschlittens (9) verlaufende Schwenkachse (11) an diesem befestigt ist und mindestens zwei jeweils für sich in die Wirkstellung schwenkbare Schleifspindeln (12, 13) trägt,
- mit einer an der ersten Schleifspindel (12) angeordneten und durch diese angetriebenen ersten zylindrischen Schleifscheibe (14), die zum Senkrechtschleifen der an dem Maschinenbauteil (5) befindlichen Wirkfläche (24) bestimmt ist sowie eine axiale Erstreckung (28) aufweist, die größer ist als die radiale Schrägerstreckung der Wirkfläche (24),
- und mit einer an der zweiten Schleifspindel (13) angeordneten und durch diese angetriebenen zweiten zylndrischen Schleifscheibe (16), die einen kleineren Durchmesser als die erste Schleifscheibe (14) aufweist und zum Innenrundschleifen der Längsbohrung (20) des Maschinenbauteils (5) bestimmt ist,
- wobei je nach Schwenkstellung des Schleifspindelstockes (10) entweder die erste Schleifscheibe (14) mit ihrer rotierenden Umfangsfläche an der zu schleifenden Wirkfläche (24) des Maschinenbauteils (5) anliegt und durch Längsverschiebung des Maschinenbauteils (5) ein Senkrecht-Schleifen der Wirkfläche (24) bewirkt oder die Achse der zweiten Schleifscheibe (16) im Abstand parallel zur Rotations- und Längsachse (6) des Maschinenbauteils (5) verläuft.

8. System nach Anspruch 7, **dadurch gekennzeichnet, dass** bei der Anordnung von zwei Schleifspindeln (12, 13) an dem Schleifspindelstock (10) deren Achsen parallel zueinander verlaufen und die beiden Schleifscheiben (14, 16) an derselben Seite des Schleifspindelstocks (10) angebracht sind.

9. System nach Anspruch 8, **dadurch gekennzeichnet, dass** an dem Schleifspindelstock drei Schleifspindeln im Winkelabstand von jeweils 120 Grad mit je einer Schleifscheibe angebracht sind.

10. System nach einem der Ansprüche 7 bis 9, **dadurch gekennzeichnet, dass** die Spanneinrichtung ein Spannfutter (3) mit zentral verstellbaren Spannbacken (4) ist.

11. System nach einem der Ansprüche 7 bis 10, **dadurch gekennzeichnet, dass** die Spanneinrichtung sich auf einem Schleiftisch (7) befindet, der gegenüber dem Schleifspindelschlitten (9) in der Rotation- und Längsachse (17) des Maschinenbauteils (5) verfahrbar ist.

## Claims

1. Method for grinding a rotationally symmetrical machine component (5) which is provided with a longitudinal bore (20) and one frontal end face of which is designed as an active face (24) in the form of a flat frustoconical surface area with a contour of rectilinear cross section, **characterized in that**, on the machine component (5) held on one side on its outer circumference, that active face (24) is first ground by the vertical grinding method, **in that** a first cylindrical grinding wheel (14) is advanced with its rotating circumferential face vertically against the active face (24), **in that** the machine component (5) is displaced in the direction of its axis of rotation and longitudinal axis (17) with respect to the first grinding wheel (14), the axial extent (28) of the first grinding wheel (14) covering the oblique radial extent of the active face (24), and **in that**, in the same chucking fixture, the inner wall of the longitudinal bore (20) is then ground, **in that** a second grinding wheel (16) of smaller diameter is introduced into the longitudinal bore (20) of the machine component (5) and advanced radially against the inner wall as a result of the pivoting of a grinding-spindle headstock (10) which carries at least the first (14) and the second (16) grinding wheel.

2. Method according to Claim 1, **characterized in that** the inner wall of the longitudinal bore (20) is ground by longitudinal grinding.

3. Method according to Claim 2, **characterized in that** the inner wall of the longitudinal bore (20) is ground by rough grinding.

4. Method according to Claim 1, **characterized in that** the inner wall of the longitudinal bore (20) is ground by plunge-cut grinding.

5. Method according to one of the preceding claims, **characterized in that** individual axial portions (21, 22, 23) of the inner wall of the longitudinal bore (20) are ground.

6. Method according to one of the preceding claims, **characterized in that** at least three grinding wheels are brought into their active position as a result of the pivoting of three grinding spindles carrying the grinding wheels.

7. System, consisting of a grinding device and of a rotationally symmetrical machine component (5) which is provided with a longitudinal bore (20) and one frontal end face of which is designed as an active face (24) in the form of a flat frustoconical surface area with a contour of rectilinear cross section, the machine component being ground in the grinding device,
- with a chucking arrangement for chucking the machine component (5) on one side along its outer circumference and for its rotary drive,
- with a grinding-spindle slide (9) which is movable in a direction running transversely with respect to the axis of rotation and longitudinal axis (17) of the machine component (5),
- with an arrangement for the longitudinal displacement of the machine component (5) in the direction of its axis of rotation and longitudinal axis (17),
- with a grinding-spindle headstock (10) which is fastened to the grinding-spindle slide (9) via a pivot axis (11) running vertically with respect to the plane of displacement of the said grinding-spindle slide (9) and which carries at least two grinding spindles (12, 13) each pivotable independently into the active position,
- with a first cylindrical grinding wheel (14) which is arranged on the first grinding spindle (12) and is driven by this and which is intended for the vertical grinding of the active face (24) located on the machine component (5) and has an axial extent (28) which is greater than the oblique radial extent of the active face (24),
- and with a second cylindrical grinding wheel (16) which is arranged on the second grinding spindle (13) and is driven by this and which has a smaller diameter than the first grinding wheel (14) and is intended for the internal cylindrical grinding of the longitudinal bore (20) of the machine component (5),
- and, depending on the pivoting position of the grinding-spindle headstock (10), either the first grinding wheel (14) bearing with its rotating circumferential face against the active face (24), to be ground, of the machine component (5) and causing vertical grinding of the active face (24) as a result of the longitudinal displacement of the machine component (5), or the axis of the second grinding wheel (16) running parallel to and at a distance from the axis of rotation and longitudinal axis (6) of the machine component (5).

8. System according to Claim 7, **characterized in that**, when two grinding spindles (12, 13) are arranged on the grinding-spindle headstock (10), their axes run parallel to one another and the two grinding wheels (14, 16) are mounted on the same side of the grinding-spindle headstock (10).

9. System according to Claim 8, **characterized in that** three grinding spindles are mounted on the grinding-spindle headstock, each with a grinding wheel, at an angular interval of 120 degrees in each case.

10. System according to one of Claims 7 to 9, **characterized in that** the chucking arrangement is a clamping chuck (3) having centrally adjustable clamping jaws (4).

11. System according to one of Claims 7 to 10, **characterized in that** the chucking arrangement is located on a grinding table (7) which is movable with respect to the grinding-spindle slide (9) along the axis of rotation and longitudinal axis (17) of the machine component (5).

## Revendications

1. Procédé pour le polissage d'une pièce de machine (5) à symétrie de révolution comportant un alésage longitudinal (20), dont une face d'extrémité frontale est réalisée comme face active (24) ayant la forme d'une enveloppe tronconique plate avec un contour rectiligne en section transversale, **caractérisé en ce que** la face active (24) est d'abord polie par un procédé de rectification verticale sur la pièce de machine (5) maintenue d'un côté sur sa périphérie extérieure, par le fait que l'on approche une première meule cylindrique (14) avec sa face périphérique tournante perpendiculairement contre la face active (24), que l'on déplace la pièce de machine (5) dans la direction de son axe de rotation longitudinal (17) par rapport à la première meule (14), dans lequel l'extension axiale (28) de la première meule (14) couvre l'extension oblique radiale de la face active (24), et **en ce que** la paroi intérieure de l'alésage longitudinal (20) est ensuite polie dans la même position serrée, par le fait que l'on introduit une deuxième meule (16) de plus petit diamètre dans l'alésage longitudinal (20) de la pièce de machine (5) par pivotement d'une poupée porte-meule (10), qui porte au moins la première meule (14) et la deuxième meule (16), et qu'on l'approche radialement contre la paroi intérieure.

2. Procédé selon la revendication 1, **caractérisé en ce que** l'on polit la paroi intérieure de l'alésage longitudinal (20) par rectification longitudinale.

3. Procédé selon la revendication 2, **caractérisé en ce que** l'on polit la paroi intérieure de l'alésage longitudinal (20) par rectification d'écroûtage.

4. Procédé selon la revendication 1, **caractérisé en ce que** l'on polit la paroi intérieure de l'alésage longitudinal (20) par rectification en plongée.

5. Procédé selon l'une quelconque des revendications précédentes, **caractérisé en ce que** l'on polit des parties axiales individuelles (21, 22, 23) de la paroi intérieure de l'alésage longitudinal (20).

6. Procédé selon l'une quelconque des revendications précédentes, **caractérisé en ce que** l'on amène au moins trois meules dans leur position active par pivotement de trois broches porte-meule portant les meules.

7. Système, composé d'un dispositif de polissage et d'une pièce de machine (5) à symétrie de révolution comportant un alésage longitudinal (20), dont une face d'extrémité frontale est réalisée comme face active (24) ayant la forme d'une enveloppe tronconique plate avec un contour rectiligne en section transversale, dans lequel la pièce de machine est polie dans le dispositif de polissage,
- avec un dispositif de serrage pour le serrage d'un côté de la pièce de machine (5) à sa périphérie extérieure et pour son entraînement en rotation,
- avec un chariot porte-meule (9), qui est déplaçable dans une direction orientée transversalement à l'axe de rotation longitudinal (17) de la pièce de machine (5),
- avec un dispositif pour le déplacement longitudinal de la pièce de machine (5) dans la direction de son axe de rotation longitudinal (17),
- avec une poupée porte-meule (10), qui est fixée au chariot porte-meule (9) au moyen d'un axe de pivotement (11) orienté perpendiculairement au plan de déplacement de ce chariot porte-meule et qui porte au moins deux broches porte-meule (12, 13) pouvant pivoter chacune séparément dans la position active,
- avec une première meule cylindrique (14) disposée sur la première broche porte-meule (12) et entraînée par celle-ci, qui est destinée à la rectification verticale de la face active (24) se trouvant sur la pièce de machine (5) et qui présente une extension axiale (28), qui est plus grande que l'extension oblique radiale de la face active (24),
- et avec une deuxième meule cylindrique (16) disposée sur la deuxième broche porte-meule (13) et entraînée par celle-ci, qui présente un plus petit diamètre que la première meule (14) et qui est destinée à la rectification intérieure ronde de l'alésage longitudinal (20) de la pièce de machine (5),
- dans laquelle, selon la position de pivotement de la poupée porte-meule (10), soit la première meule (14) s'applique par sa surface périphérique tournante sur la face active (24) à polir de la pièce de machine (5) et opère une rectification verticale de la face active (24) par déplacement longitudinal de la pièce de machine (5), soit l'axe de la deuxième meule (16) s'étend parallèlement à distance de l'axe de rotation longitudinal (6) de la pièce de machine (5).

8. Système selon la revendication 7, **caractérisé en ce que**, lors de l'agencement de deux broches porte-meule (12, 13) sur la poupée porte-meule (10), leurs axes s'étendent parallèlement l'un à l'autre et les deux meules (14, 16) sont placées sur le même côté de la poupée porte-meule (10).

9. Système selon la revendication 8, **caractérisé en ce que** trois broches porte-meule sont placées sur la poupée porte-meule à des distances angulaires respectives de 120 degrés, chacune avec une meule.

10. Système selon l'une quelconque des revendications 7 à 9, **caractérisé en ce que** le dispositif de serrage est un mandrin de serrage (3) avec des mâchoires de serrage (4) à réglage central.

11. Système selon l'une quelconque des revendications 7 à 10, **caractérisé en ce que** le dispositif de serrage se trouve sur une table de rectification (7), qui est déplaçable par rapport au chariot porte-meule (9) suivant l'axe de rotation longitudinal (17) de la pièce de machine (5).
